# EUROPÄISCHE PATENTSCHRIFT

(11) **EP 0 432 181 B1**
(45) Veröffentlichungstag und Bekanntmachung des Hinweises auf die Patenterteilung: **11.11.1992**
(21) Anmeldenummer: 89909163.1
(22) Anmeldetag: 19.08.1989
(51) Int. Cl.: F02D 11/10, H01F 7/14

(54) **ELEKTRISCHER DREHSTELLER**
ELECTRIC ROTARY ACTUATOR
ACTUATEUR ROTATIF ELECTRIQUE

(30) Priorität: 05.09.1988 DE 3830114
(43) Veröffentlichungstag der Anmeldung: 19.06.1991
(73) Patentinhaber: ROBERT BOSCH GMBH, 70442 Stuttgart (DE)
(72) Erfinder: LUNGU, Corneliu, D-7582 Bühlertal (DE)
(86) Internationale Anmeldenummer: DE8900543
(87) Internationale Veröffentlichungsnummer: WO9002870

(56) Entgegenhaltungen:
- DE-A- 3 743 309
- US-A- 2 909 685
- US-A- 3 991 332
- US-A- 4 276 499
- US-A- 4 698 535

## Beschreibung

### Stand der Technik

Die Erfindung betrifft einen elektrischen Drehsteller zum Antrieb eines Stellelements, insbesondere einer Drosseklappe im Luftansaugrohr einer Brennkraftmaschine, der im Oberbegriff des Anspruchs 1 definierten Gattung (vgl. US-A-3991332).

Ein solcher Drehsteller ist beispielsweise in der nicht vorveröffentlichten Schrift DE-OS 37 43 309 beschrieben. Bei diesen Drehstellern für Drosselklappen mit einem maximalen Drehwinkelbereich von 90°, sog. E-Gas-Drehstellern, ist es wesentlich, daß bei Ausfall der Stromversorgung der Drehsteller in seine Ausgangslage zurückkehrt, in welcher die Drosselklappe den Querschnitt des Luftansaugrohrs weitgehend verschließt.

Bei einem bekannten Drehsteller für eine Drosselklappe (DE-OS 32 34 468) ist hierzu eine an der Stellwelle oder an der damit drehfest verbundenen Drosselklappe angreifende Rückstellfeder vorgesehen. Eine solche Rückstellfeder beeinflußt jedoch das an der Stellwelle zur Verfügung stehende Nutzmoment ungünstig.

Aus der US-A 3 991 332 ist ein Schrittmotor mit Permanentmagnetrotor bekannt, welcher mit Impulsen wechselnder Richtung gespeist wird zur Erzeugung einer Rotation an der Abtriebswelle. Die beiden Statorpole dieser bekannten Anordnung sind symmetrisch ausgebildet mit gleicher Polbreite, jedoch zur Erzeugung eines veränderlichen Luftspaltes versetzt zueinander angeordnet. Die Rotorpole sind symmetrisch ausgebildet und angeordnet und erstrecken sich über einen Umfangswinkel von maximal 90°.

### Vorteile der Erfindung

Der erfindungsgemäße Drehsteller mit den kennzeichnenden Merkmalen des Anspruchs 1 hat demgegenüber den Vorteil, daß durch die unsymmetrische Gestaltung der Stator- und Rotorpole in der genannten Weise innerhalb des vorgegebenen Drehwinkelbereichs des Rotors eine maximale Magnetflußänderung bewirkt wird, was grundsätzlich zu einem hohen Wirkungsgrad führt. Der Drehmomentenverlauf kann dabei gezielt drehwinkelabhängig bemessen werden.

Durch die in den weiteren Ansprüchen aufgeführten Maßnahmen sind vorteilhafte Weiterbildungen und Verbesserungen des im Anspruch 1 angegebenen Drehstellers möglich.

Wird gemäß einer bevorzugten Ausführungsform der Erfindung noch zusätzlich der Luftspalt unsymmetrisch derart ausgebildet, daß die radiale Breite der Luftspaltabschnitte zwischen Rotor- und Statorpolen in der Ausgangslage des Rotors bei stromloser Erregerwicklung minimal und in der durch Statorerregung erreichten Endlage maximal ist, so tritt in der Endlage des Rotors nach Abschalten der Statorerregung ein magnetisches Rückstellmoment auf, das den Rotor in seine Ausgangslage zurückdreht. Eine drehfest mit der Stellwelle verbundene Drosselklappe kehrt damit automatisch in ihre Schließstellung zurück. Damit ist eine Rückstellfeder überflüssig und durch deren Wegfall wird das Nutzmoment an der Stellwelle verbessert.

Eine annähernd optimale konstruktive Auslegung des erfindungsgemäßen Drehstellers erhält man dadurch, daß gemäß einer weiteren Ausführungsform der Erfindung die Rotorpole an einer axialen Längsseite etwa aneinanderstoßen und sich in Umfangsrichtung über etwa 120° bis 130° erstrecken und daß die Polbreite des einen Statorpols etwa 130° und die des anderen etwa 230° beträgt, wobei der von der auflaufenden Kante dieses Statorpols über etwa 100° sich erstreckende Flächenabschnitt der Polfläche des Statorpols gegenüber dem verbleibenden Flächenabschnitt zurückversetzt ist.

### Zeichnung

Die Erfindung ist anhand eines in der Zeichnung dargestellten Ausführungsbeispiels in der nachfolgenden Beschreibung näher erläutert. Dabei zeigt die Zeichnung eine Seitenansicht eines elektrischen Drehstellers, teilweise geschnitten und in schematischer Darstellung.

### Beschreibung des Ausführungsbeispiels

Der in der Zeichnung schematisch dargestellte Drehsteller dient zum Antrieb einer Drosselklappe im Luftansaugrohr einer Brennkraftmaschine, die den querschnitt des Luftansaugrohrs in einer Leerlaufstellung minimal und in einer Vollgasstellung vollständig freigibt. Leerlauf- und Vollgasstellung sind in der Zeichnung durch strichpunktierte Linie gekennzeichnet. Der Übergang von Leerlaufstellung in Vollgasstellung wird durch eine Drehung der Drosselklappe um ca. 90° bewirkt. Hierzu ist die Drosselklappe mit einer Stellwelle 10 des Drehstellers verbunden.

Der Drehsteller besteht in bekannter Weise aus einem Stator 11 und einem im Stator 11 drehenden Rotor 12, der drehfest mit der Stellwelle 10 verbunden ist. Der Stator 11 trägt zwei ausgeprägte Statorpole 13,14, die asymmetrisch mit stark voneinander abweichenden Polbreiten (in Umfangsrichtung gemessen) ausgebildet sind. Die beiden Statorpole 13,14 sind über ein Rückschlußjoch 17 miteinander verbunden. Das Rückschlußjoch 17 wird von einer Spule 18 mit einer einsträngigen Erregerwicklung 19 umschlossen, die zur gewünschten Verdrehung des Rotors 12 mit einem Gleichstrom vorgegebener Größe bestromt wird. Die Polung der Erregerwicklung 19 ist dabei so gewählt, daß der Statorpol 14 mit größerer Polbreite den Südpol und der Statorpol 13 mit der kleineren Polbreite den Nordpol bildet.

Entsprechend der zweilpoligen Ausführung des Stators 11 trägt der Rotor 12 zwei permanentmagnetische Rotorpole 20 bzw. 21, die von schalenförmigen Permanentmagnetsegmenten gebildet werden. Die identisch ausgebildeten Permanentmagnetsegmenten 22,23 sind auf einem mit der Stellwelle 10 drehfest verbundenen Träger 24 in unsymmetrischer Anordnung befestigt, wobei die beiden Permanentmagnetsegmente 22,23 mit jeweils einer ihrer axialen Längsseiten 22a und 23a aneinanderstoßen. Die Magnetisierung der Rotorpole 20,21 ist dabei so getroffen, daß in der in der Zeichnung dargestellten Ausgangslage des Rotors 12 der permanentmagnetische Nordpol 22 im wesentlichen von demjenigen Statorpol 13 übergriffen wird, der ebenfalls den Nordpol darstellt und der permanentmagnetische Südpol 23 im Bereich des den Südpol bildenden Statorpols 14 liegt.

Zwischen den Statorpolen 13,14 und den Rotorpolen 20,21 ist ein ringförmiger Luftspalt 25 ausgebildet. Während der Luftspaltabschnitt 251 unter der Polfläche 15 des Statorpols 13 im wesentlichen konstant ist, liegen unter der Polfläche 16 des Statorpols 14 zwei Luftspaltabschnitt 252 und 253 mit stark voneinander abweichender radialer Luftspaltbreite. Während der Luftspaltabschnitt 252 eine gleiche Luftspaltbreite wie der Luftspaltabschnitt 251 unter dem Statorpol 13 aufweist, ist die radiale Luftspaltbreite im Bereich des Luftabschnitts 253 stark vergrößert. Um dies zu erreichen, weist der Statorpol 14 mit der größeren Polbreite einen Polflächenabschnitt 161 auf, der sich etwa über die Hälfte der Polbreite erstreckt und gegenüber dem verbleibenden Flächenabschnitt 162 der Polfläche 16 radial zurückversetzt ist. Die Anordnung der unsymmetrischen Statorpole 13 und 14 und der asymmetrisch auf dem Träger 24 sitzenden Rotorpole 20,21 ist so getroffen, daß in der in der Zeichnung dagestellten Ausgangslage des Rotors 12 bei unbestromter Erregerwicklung 19 die Rotor- und Statorpole 13,14 bzw. 20,21 einander am Luftspalt 25 mit minimaler Luftspaltbreite gegenüberliegen und bei Drehung des Rotors 12 um ca. 90° der den Nordpol bildende Rotorpol 20 im wesentlichen von dem zurückversetzten Flächenabschnitt 161 der Polfläche 16 des den Südpol bildenden Statorpols 14 mit der größeren Polbreite überdeckt wird. Dies bewirkt, daß in diesem Zustand bei Abschaltung der Bestromung der Erregerwicklung 19 der Rotor 12 in die in der Zeichnung dargestellte Ausgangslage zurückkehrt.

Bei einer realisierten Ausführungsform des beschriebenen Drehstellers trägt die in Umfangsrichtung gemessene Polbreite der Rotorpole 20,21 etwa 130°, die ebenfalls in Umfangsrichtung gemessene Polbreite des Statorpols 13 mit der kleineren Polbreite ebenfalls etwa 130° und die Polbreite des Statorpols 14 mit der größeren Polbreite etwa 230°. Der zurückversetzte Flächenabschnitt 161 der Polfläche 16 des letztgenannten Statorpols 14 erstreckt sich dabei von der bezüglich der Rotordrehung auflaufenden Polkante über etwa 100°.

Durch die unsymmetrische Gestaltung der Rotor- und Statorpole 20,21,13,14 kann ein drehwinkelabhängiger Verlauf des Drehmoments erzielt werden. Innerhalb des vorgegebenen Drehwinkelbereichs von 90° wird eine maximale Magnetflußänderung bewirkt, was zu einem hohen Wirkungsgrad führt. Durch die minimale Luftspaltbreite in der Ausgangslage des Rotors 12 und durch die maximale Luftspaltbreite in der Endlage des Rotors 12 kehrt der Rotor 12 bei Abschaltung der Statorerregung durch das magnetische Moment in seine Ausgangslage zurück, so daß eine gesonderte, das Nutzmoment an der Stellwelle 10 reduzierende Rückstellfeder für den Rotor 12 entfallen kann.

## Patentansprüche

1. Elektrischer Drehsteller zum Antrieb eines Stellelements, insbesondere einer Drosselklappe im Luftansaugrohr einer Brennkraftmaschine, mit einem Stator, der eine Gleichstromerregerwicklung und zwei Statorpole aufweist, und mit einem zwischen den Statorpolen drehbeweglichen, mit einer Stellwelle fest verbundenen Rotor, der zwei gegensinnig magnetisierte permanentmagnetische Rotorpole trägt, die unter Belassung eines Luftspaltes den Statorpolen gegenüberliegen, dadurch gekennzeichnet, daß die beiden Statorpole (13, 14) unsymmetrisch mit stark voneinander abweichender Polbreite, in Umfangsrichtung gemessen, ausgebildet sind und daß die Rotorpole (20, 21) sich jeweils über einen Umfangswinkel von größer als 90° erstrecken und unsymmetrisch am Rotor (12) angeordnet sind, derart, daß sie mit den einen axialen Längsseiten näher beieinander liegen als mit den anderen axialen Längsseiten.

2. Drehsteller nach Anspruch 1, dadurch gekennzeichnet, daß die in Umfangsrichtung gemessene Polbreite des Statorpols (13) mit der kleineren Polbreite in etwa gleich dem Erstreckungswinkel der Rotorpole (20, 21) ist.

3. Drehsteller nach Anspruch 2, dadurch gekennzeichnet, daß die Rotorpole (20, 21) längs ihrer axialen Längsseite nahezu aneinanderstoßen und sich über etwa 120° bis 130° erstrecken und daß die Polbreite des Statorpols (13) mit der kleineren Polbreite etwa 120° bis 130° und die Polbreite des Statorpols (14) mit der größeren Polbreite etwa 230° beträgt.

4. Drehsteller nach einem der Ansprüche 1 bis 3, dadurch gekennzeichnet, daß die Rotorpole (20, 21) als schalenförmige Permanentmagnetsegmente (22, 23) ausgebildet sind und auf einem drehfest mit der Stellwelle (10) verbundenen Träger (24) aus weichmagnetischem Material sitzen.

5. Drehsteller nach einem der Ansprüche 1 bis 4, dadurch gekennzeichnet, daß der Luftspalt (25) unsymmetrisch derart ausgebildet ist, daß in einer Drehstellung des Rotors (12), vorzugsweise in seiner gegenüber der neutralen Stellung um 90° verdrehten Stellung, zwischen mindestens einem Teilabschnitt eines Rotor- und Statorpols (20, 14) eine vergrößerte radiale Luftspaltbreite besteht.

6. Drehsteller nach Anspruch 5, dadurch gekennzeichnet, daß zur Bildung des unsymmetrischen Luftspaltes (25) die Polfläche (16) des Statorpols (14) mit der größeren Polbreite einen etwa über die Hälfte der Polbreite sich erstreckenden Flächenabschnitt (161) aufweist, der gegenüber dem verbleibenden Flächenabschnitt (162) radial zurückversetzt ist.

7. Drehsteller nach Anspruch 3 und 6, dadurch gekennzeichnet, daß der zurückversetzte Polflächenabschnitt (161) des Statorpols (14) sich von der bezüglich der Rotordrehung auflaufende Polkante über etwa 100° der Polbreite erstreckt.

## Claims

1. Electrical rotary actuator for driving an actuating element, especially a throttle valve in the air induction pipe of an internal-combustion engine, having a stator which has a DC excitation winding and two stator poles, and having a rotor which can rotate between the stator poles, is firmly connected to an actuating shaft and supports two permanent-magnet rotor poles, which are magnetised in opposite directions and are located opposite the stator poles, leaving an air gap, characterised in that the two stator poles (13, 14) are constructed asymmetrically with pole widths deviating greatly from each other, measured in the circumferential direction, and in that the rotor poles (20, 21) each extend over a circumferential angle of more than 90° and are arranged asymmetrically on the rotor (12) in such a manner that they are closer to each other on the one axial longitudinal sides than on the other axial longitudinal sides.

2. Rotary actuator according to Claim 1, characterised in that the pole width, measured in the circumferential direction, of the stator pole (13) having the smaller pole width is approximately equal to the angular extent of the rotor poles (20, 21).

3. Rotary actuator according to Claim 2, characterised in that the rotor poles (20, 21) virtually abut along their axial longitudinal side and extend over approximately 120° to 130°, and in that the pole width of the stator pole (13) having the smaller pole width is approximately 120° to 130°, and the pole width of the stator pole (14) having the greater pole width is approximately 230°.

4. Rotary actuator according to one of Claims 1 to 3, characterised in that the rotor poles (20, 21) are constructed as shell-shaped permanent-magnetic segments (22, 23) and are seated on a support (24) which is connected in a rotationally fixed manner to the actuating shaft (10) and consists of soft-magnetic material.

5. Rotary actuator according to one of Claims 1 to 4, characterised in that the air gap (25) is constructed asymmetrically in such a manner that there is an enlarged radial air gap width between at least one subsection of a rotor pole and stator pole (20, 14) in one rotation position of the rotor (12), preferably in its position rotated through 90° with respect to the neutral position.

6. Rotary actuator according to Claim 5, characterised in that, in order to form the asymmetric air gap (25), the pole surface (16) of the stator pole (14) having the greater pole width has a surface section (161) which extends over approximately half the pole width and is set back radially with respect to the remaining surface section (162).

7. Rotary actuator according to Claim [sic] 3 and 6, characterised in that the set-back pole surface section (161) of the stator pole (14) extends over approximately 100° of the pole width from the pole edge which leads with respect to the rotor rotation.

## Revendications

1. Actuateur rotatif électrique servant à entraîner un élément de réglage, en particulier une vanne papillon dans une tubulure d'aspiration d'air d'un moteur à combustion interne, avec un stator qui présente un enroulement d'excitation à courant continu et deux pôles de stator et avec un rotor tournant entre les pôles du stator et solidaire d'un arbre de réglage, ce rotor portant deux pôles à aimants permanents, magnétisés en opposition, faisant face aux pôles du stator à travers un entrefer, actuateur rotatif caractérisé en ce que les deux pôles du stator (13, 14) n'ont pas des constitutions symétriques mais diffèrent fortement par la dimension angulaire de leurs pièces polaires et que les pôles du rotor (20, 21) s'étendent chacun sur un angle supérieur à 90° et sont disposées dissymétriquement sur le rotor (12), de telle sorte qu'ils se trouve par les premières faces longitudinales axiales plus près côte à côte que par les secondes.

2. Actuateur rotatif selon la revendication 1, caractérisé en ce que la dimension angulaire de la largeur du pôle de stator (13), qui a la plus petite largeur de pôle, est sensiblement égale à l'angle occupé par chacun des pôles (20, 21) du rotor.

3. Actuateur rotatif selon la revendication 2, caractérisé en ce que les pôles du rotor (20, 21) sont contigus le long de leurs faces axiales longitudinales et s'étendent sur 120° à 130° environ, et en ce que la largeur du pôle de stator (13), qui est la plus petite, occupe 120°-130° environ, tandis que la largeur du pôle de stator (14), qui est la plus grande, atteint environ 230°.

4. Actuateur rotatif selon l'une des revendications 1 à 3, caractérisé en ce que les pôles du rotor (20, 21) sont constitués par des segments d'aimants permanents (22, 23) disposés en forme de coquille et sont fixés sur un support (24) en matériau non magnétique solidaire en rotation de l'arbre de réglage (10).

5. Actuateur rotatif selon l'une des revendications 1 à 4, caractérisé en ce que l'entrefer (25) n'est pas symétrique de sorte que lorsque le rotor (12) a tourné et de préférence lorsqu'il est venu dans une position située à 90° de la position neutre, il existe entre au moins une partie d'un pôle du rotor (20) et une partie d'un pôle du stator (14) un entrefer radial agrandi.

6. Actuateur rotatif selon la revendication 5, caractérisé en ce que pour former l'entrefer dissymétrique (25), la surface polaire (16) du pôle de stator (14) qui est la plus étendue présente sur sa moitié environ une portion de surface (161) reculée radialement par rapport à la portion restante (162).

7. Actuateur rotatif selon les revendications 3 et 6, caractérisé en ce que la portion de surface polaire (161), placée en recul, du pôle de stator (14) s'étend sur environ 100°, à partir du bord du pôle situé en amont par rapport au sens de rotation du rotor.
